# EUROPÄISCHE PATENTSCHRIFT

(11) **EP 0 873 439 B1**
(45) Veröffentlichungstag und Bekanntmachung des Hinweises auf die Patenterteilung: **28.07.1999**
(21) Anmeldenummer: 96945811.6
(22) Anmeldetag: 03.10.1996
(51) Int. Cl.: D03C 7/08

(54) **VORRICHTUNG ZUM BILDEN EINER DREHERKANTE, INSBESONDERE FÜR SCHÜTZENLOSE WEBMASCHINEN**
DEVICE FOR PRODUCING A LENO SELVEDGE, IN PARTICULAR FOR SHUTTLELESS LOOMS
DISPOSITIF POUR FORMER UNE LISIERE AU POINT DE GAZE, NOTAMMENT POUR METIER A TISSER SANS NAVETTE

(30) Priorität: 28.12.1995 DE 19548955
(43) Veröffentlichungstag der Anmeldung: 28.10.1998
(73) Patentinhaber: KLÖCKER-ENTWICKLUNGS-GMBH, 46325 Borken/Westfalen (DE)
(72) Erfinder: HOCKEMEYER, Kurt, D-46325 Borken (DE); KLÖCKER, Matthias, D-46325 Borken (DE); SCHWEMMLEIN, Christoph, D-46325 Borken (DE)
(74) Vertreter: WALTHER, WALTHER & HINZ Patentanwälte
(86) Internationale Anmeldenummer: DE9601908
(87) Internationale Veröffentlichungsnummer: WO9724480

(56) Entgegenhaltungen:
- DE-A- 1 535 579
- DE-C- 128 364
- DE-C- 4 405 776
- DE-C- 19 548 955
- FR-A- 2 390 524
- US-A- 2 918 092

## Beschreibung

Die Erfindung betrifft eine Vorrichtung zum Bilden einer Dreherkante, insbesondere für eine Webmaschinen, umfassend einen Elektromotor mit einem Rotor, wobei der Rotor beabstandet zueinander mindestens zwei Führungselemente für die Dreherfäden aufweist.

Aus der FR-A 23 90 524 ist eine Vorrichtung zum Bilden einer Dreherkante bekannt, die Arme zeigt, die in Achsrichtung federnd nachgiebig ausgebildet sich. Bei dieser Vorrichtung handelt es sich um einen sogenannten "Planetendreher". Ein solcher Planetendreher weist aufgrund seiner Konstruktion eine hohe Masse auf, wobei hinzukommt, daß bei diesem bekannten Planetendreher unmittelbar am Dreher auch noch die Spulen für die Dreherfäden angeordnet sind. Das heißt, daß eine derartige Vorrichtung eine derart große Masse aufweist, daß eine Beschleunigung und ein Abbremsen in kurzen Zeitabständen rein physikalisch überhaupt nicht möglich ist.

Gleiches gilt auch für die DE-A 15 35 579, die ebenfalls einen sogenannten Planetendreher zeigt. Auch diese Vorrichtung ist aufgrund der bewegbaren Masse nicht dazu in der Lage, schnell zu beschleunigen und schnell abzubremsen. Auch die US-A 2,918,092 führt zu keiner anderen Beurteilung; dies deshalb, weil auch diese Vorrichtung die Fadenspulen mit bewegt.

Eine Vorrichtung der eingangs genannten Art ist aus der DE-PS 44 05 776 bekannt. Hierbei ist ein elektrisch ansteuerbarer Stellmotor vorgesehen, der eine Dreherscheibe antreibt, wobei die Dreherscheibe den Läufer des elektrisch ansteuerbaren Stellmotors bildet. Der Stator selbst ist durch ein Trägerteil an der Webmaschine anbringbar, und zwar vorzugsweise in einem zwischen den Längsstreben und Litzen liegenden Freiraum vor den ersten Webschäften der Webmaschine. Im Einzelnen ist hierbei vorgesehen, daß die Dreherscheibe, die den Läufer des elektrisch ansteuerbaren Stellmotors bildet, als Führungselemente zwei einander gegenüberliegend angeordnete Öffnungen zum Durchführen jeweils eines Dreherfadens aufweist. Dieser bekannte Rotationskantendreher einer Webmaschine arbeitet nun derart, daß er einige hundert Umdrehungen in eine Richtung durchführt und hierbei nach jeweils einer Umdrehung einen Schußfaden abbindet. Es entsteht somit eine Volldreherkante. Auf der Seite der Zuführung der beiden Dreherfäden verdrillen sich diese Dreherfäden entsprechend der Anzahl der Umdrehungen der Dreherscheibe, so daß, um diese Verdrillung aufzuheben, eine Drehrichtungsumkehr erfolgt, mithin also die Dreherscheibe in genau die entgegengesetzte Richtung rotieren muß. Die Anzahl der Umdrehungen in jede Richtung muß hierbei im zeitlichen Mittel gleich sein. Würde keine Drehrichtungsumkehr vorgenommen werden, so würden die Dreherfäden aufgrund der ansteigenden Spannung wegen der zunehmenden Verdrillung irgendwann reißen. Bei den bekannten schnellaufenden Maschinen von bis zu 1200 Schuß pro Minute wurde ermittelt, daß nach etwa 100 bis 1000 Umdrehungen in einer Richtung eine Drehrichtungsumkehr erfolgen sollte. Das heißt, daß nach dem Stand der Technik alle 10 bis 100 Sekunden der Läufer und somit die Dreherscheibe des elektrisch ansteuerbaren Stellmotors umgesteuert werden muß. Aufgrund der Hubzahl einer Webmaschine stehen hierfür maximal 100 Millisekunden zur Verfügung. Das heißt, daß innerhalb von 100 Millisekunden der Läufer des Motors stillstehen muß und wieder in voller Geschwindigkeit in die entgegengesetzte Drehrichtung rotieren muß. Dies ist allerdings aufgrund der hohen Masse der Dreherscheibe beziehungsweise des Läufers mit bekannten Motoren nicht zu bewerkstelligen. Hierbei könnte man natürlich auf den Gedanken kommen, die bewegte Masse des Motors dadurch zu reduzieren, daß der Motor insgesamt kleiner gewählt wird. Es besteht dann allerdings die Gefahr, daß bei geringerem Durchmesser des Läufers und damit der Dreherscheibe nur eine unzureichende Fachbildung zwischen den beiden durch die Dreherscheibe geführten Dreherfäden erfolgt, mit dem Nachteil, daß der Schußfaden nicht sauber eingeführt werden kann. Zudem können die Fäden noch aneinander haften und mithin ist keine saubere Kante herstellbar.

Darüber hinaus besteht das Problem, daß bei der Rotation der Führungselemente die Fadenspannung der durch die Führungelemente geführten Dreherfäden schwankt. Die Schwankungen sind abhängig von der Fadenlänge der Dreherfäden, die wiederum abhängig ist von dem Drehwinkel und von der Winkelstellung der Vorrichtung zu der Webmaschine. Bei empfindlichen Garnen besteht aufgrund der Schwankungen in der Fadenspannung die Gefahr, daß der Faden reißt.

Der Erfindung liegt daher die Aufgabe zugrunde eine Vorrichtung der eingangs genannte Art derart weiterzubilden, daß diese zum Einen eine geringe Masse aufweist, um auch bei schnellaufenden Webmaschinen eine ordnungsgemäße Volldreherkante bereitstellen zu können, und daß diese darüber hinaus in der Lage ist, Schwankungen in der Fadenspannung der Dreherfäden zu kompensieren, so daß ein Reißen der Fäden vermieden wird.

Die Aufgabe wird erfindungsgemäß dadurch gelöst, daß die Führungselemente als Arme ausgebildet sind, die endseitig Ösen zur Durchführung der Dreherfäden aufweisen, wobei die Arme in Achsrichtung des Elektromotors zur Kompensation von Fadenspannungen federnd nachgiebig ausgebildet sind.

Durch die federnde Ausbildung der Führungselemente in axialer Richtung des Rotors und die entsprechende Verbiegung der Führungselemente, erfolgt eine Kompensation von ansonsten auftretenden Schwankungen in der Fadenspannung der Dreherfäden.

Zur Entdrillung der Dreherfäden ist vorgesehen, daß der Rotor des Elektromotors in seiner Drehrichtung umsteuerbar ist.

Vorteilhaft weisen die elastisch nachgiebigen Arme endseitig Ösen zur Durchführung der Dreherfäden auf. Die Arme selbst können durchaus leicht ausgebildet sein, da sie im wesentlichen kaum beansprucht werden. Sie stellen somit eine vergleichsweise vernachlässigbare Masse dar. Das heißt, es kann ein kleiner Motor mit entsprechend kleinerem Rotor gewählt werden, der dann auch eine entsprechend geringe Masse besitzt, da aufgrund der Anordnung der am Rotor angeordneten Arme der Konstrukteur nunmehr, bis auf die Leistungsanforderungen, frei in der Wahl der Größe und des Durchmessers des Motors ist. Es können deshalb auch Motoren mit geringem Durchmesser und mit entsprechend geringen bewegten Massen zum Einsatz kommen, ohne daß die Gefahr besteht, daß keine ordnungsgemäße Fachöffnung bereitgestellt werden kann. Denn durch Veränderbarkeit der Länge der Arme, die an dem Rotor angeordnet sind, kann der Abstand der Ösen in den Armen und damit die Größe der Fachöffnung im wesentlichen frei gewählt werden. Insofern besteht auch die Möglichkeit zur Entdrillung der Dreherfäden, den Rotor in seiner Drehrichtung umsteuerbar auszugestalten.

Die Arme sind im wesentlichen rechtwinklig zur Rotationsachse des Rotors und somit radial abstehend, ähnlich den Flügeln eines Propellers, an dem Rotor angeordnet. Um zu gewährleisten, daß die Arme in Abhängigkeit von der Stellung der Webschäfte der Webmaschine immer die durch die Steuerung der Vorrichtung vorgesehene optimale Stellung einnehmen zu können, ist vorgesehen, daß die Arme in Umfangsrichtung steif ausgebildet sind.

Nach einem vorteilhaften Merkmal der Erfindung weist der Rotor im Bereich seiner Rotationsachse eine vorteilhaft zentrische Bohrung zur Durchführung der Dreherfäden auf. Das heißt, daß die Dreherfäden durch eine zentrisch im Rotationskörper angeordnete Bohrung durch diesen hindurchführbar sind, was die Fadenführung, insbesondere im Hinblick auf eine mögliche Verdrillung im Bereich dieser Bohrung des Rotors verbessert.

Im einzelnen ist vorgesehen, daß die Arme am auf das Gewebe zugerichteten, stirnseitigen Ende des Rotors angeordnet sind; hierbei ist jeder Arm vorteilhaft endseitig hakenförmig ausgebildet, wobei im Bereich der hakenförmigen Biegung die Öse zur Führung des Dreherfadens vorgesehen ist. Die Öse kann Einsätze aufweisen, um den Verschleiß der Öse durch die Führung des Dreherfadens zu vermindern; denkbar sind insbesondere hülsenförmige Einsätze aus keramischen Werkstoffen.

Nach einem weiteren Merkmal der Erfindung ist der Elektromotor mit dem Rotor derart an der Webmaschine angeordnet, daß die Rotationsachse entweder parallel oder in einem Winkel von bis zu 90 ° zu den Kettfäden verläuft. Insbesondere bei einer Winkelstellung von fast 90 ° wird die Vorrichtung in optimaler Weise unmittelbar an die Gewebekante gebracht, so daß eine Dreherkante auch unmittelbar am Gewebeende angeordnet werden kann. Hierbei kann es nach einem weiteren Merkmal der Erfindung erforderlich sein, parallel zu den am auf das Gewebe zugerichteten stirnseitigen Ende angeordneten Arme, am gegenüberliegenden stirnseitigen Ende des Rotors entsprechend angeordnete weitere Arme vorzusehen. Diese weiteren Arme können deswegen erforderlich sein, um eine ordnungsgemäße Verdrillung der Dreherfäden im Bereich der Zuführung der Dreherfäden von den Spulen zu gewährleisten. Dies deshalb, damit die Verdrillung der Dreherfäden im Zuführungsbereich der Fäden von den Spulen mit Drehrichtungsumkehr des Rotors des Elektromotors in gleicher Weise entdrillt werden können, wie sie verdrillt wurden. Diese Problematik tritt in dieser Form nicht auf, wenn der Rotor mit seiner Rotationsachse parallel zu den Kettfäden der Webmaschine angeordnet ist.

Anhand der Zeichnung wird die Erfindung beispielhaft näher erläutert.
- Figur 1: zeigt schematisch die nahezu rechtwinklige Anordnung der erfindungsgemäßen Vorrichtung zum Gewebe, wobei die Schäfte und das Riet wegen der besseren Übersicht weggelassen sind;
- Figur 2: zeigt die Vorrichtung schematisch in einer Stellung, wobei die Rotationsachse des Rotors parallel zu den Kettfäden verläuft;
- Figur 3: zeigt eine Stellung des Elektromotors mit Rotor in einem Winkel von etwa 45 ° zu den Kettfäden;
- Figur 4: zeigt das Bindeschema einer Volldreherkante.

Bei der in den Figuren 1 bis 3 dargestellten Vorrichtung 1 ist ein insgesamt mit 10 bezeichneter Motor vorgesehen, der zur Durchführung der Dreherfäden 20, 30 eine zentrische Bohrung 11 besitzt. Bei der in Figur 1 dargestellten Ausführungsform, bei der die Rotationsachse quer zu den Kettfäden 40, das heißt im wesentlichen parallel zu den Schußfäden 50 verläuft, sind zwei Armpaare 60, 70 vorgesehen. Jedes Armpaar 60, 70 besteht aus zwei Armen 61, 62 bzw. 71, 72. Die beiden Armpaare verlaufen parallel zueinander und sind am jeweils stirnseitigen Ende des Rotors 10 befestigt, wie sich dies aus Figur 1 deutlich erkennen läßt. Die Arme 61, 62 bzw. 71, 72 sind endseitig hakenförmig gebogen ausgebildet und weisen im Bereich der hakenförmigen Biegung die Ösen 73, 74 bzw. 63, 64 auf. Diese Ösen dienen der Durchführung der Dreherfäden 20, 30, die von den Garnspulen 80, 90 abgezogen werden. Darüber hinaus sind die Arme 61, 62 bzw. 71, 72 in axialer Richtung (Pfeil 200) des Rotors des Elektromotors 10 federnd nachgiebig ausgebildet, um Schwankungen in der Fadenspannung kompensieren zu können.

Bei Rotation der Armpaare 60, 70 entsteht im Bereich des Gewebes die Volldreherkante 100 (Fig. 4). Im Bereich der Zuführung der Dreherfäden 20, 30 von den Garnspulen 80, 90 erfolgt ebenfalls eine Verdrillung der Fäden (bei 110), die dadurch wieder aufgehoben wird, daß die Drehrichtung des Rotors nach einer bestimmten Anzahl Umdrehungen in einer Richtung umgekehrt wird. Eine Entdrillung der Dreherkante 100 wird hierbei dadurch vermieden, daß zwischen den Dreherfäden die Schußfäden 50 einliegen. Das heißt, daß auch bei der Entdrillung der Verdrillung 110 auf der anderen Seite im Bereich des Gewebes eine weitere Gewebekante durch Verdrillung mit den entsprechenden Schußfäden entsteht.

Die Arbeitsweise der Vorrichtung ist nun derart, daß der Rotor eines Elektromotors so angetrieben wird, daß seine Drehung mit der Schaftbewegung synchronisiert ist. Wahlweise kann durch einen entsprechenden Phasenversatz in der Synchronisation zwischen der Drehbewegung des Rotors und der Schaftbewegung auch eine vorzeitige Abbindung erreicht werden. Das heißt, eine derartige Vorrichtung arbeitet schaftunabhängig, im Gegensatz zu Kantenapparaten, die an den Webschäften eingeordnet sind.

Bei der in Figur 2 dargestellten parallel verlaufenden Anordnung der Rotationsachse zu den Kettfäden 40, bei der die Schäfte mit 130 und das Riet mit 140 bezeichnet sind, gibt es naturgemäß nur geringe Probleme bei der Zuführung der Dreherfäden 20, 30 zu der Vorrichtung. Allerdings ist bei der in Figur 2 dargestellten Stellung des Rotors zum Gewebe ein relativ großer Abstand zum Gewebe vorhanden, so daß die Dreherkante nicht unmittelbar am Gewebe angeordnet werden kann.

Wesentlich näher am Gewebe kann die Kante bei der Stellung der Vorrichtung gemäß Figur 3 angeordnet werden. Hier nämlich hat die Vorrichtung eine Stellung von etwa 45 ° zum Gewebe. Allerdings ist hierbei eine Fadenführung 120 in Form einer Rolle oder Walze vorgesehen, um die Fäden derart zum Gewebe führen zu können, daß eine ordnungsgemäße Fachöffnung erzeugbar ist.

Die Bindung, die mit einer derartigen Vorrichtung herstellbar ist (Figur 4), stellt sich als sogenannte Volldreherbindung dar, das heißt, es wird durch die Bindung jeder Schußfaden vollständig abgebunden. Eine derartige Gewebekante ist trotz nur dreier Fäden äußerst stabil und weist eben aufgrund der Verwendung von nur drei Fäden eine geringe Dicke auf, so daß das Gewebe auf dem Baum im Randbereich nicht aufträgt und somit auch nicht verläuft.

## Patentansprüche

1. Vorrichtung zum Bilden einer Dreherkante, insbesondere für eine Webmaschine, umfassend einen Elektromotor (10) mit einem Rotor, wobei der Rotor beabstandet zueinander mindestens zwei Führungselemente für die Dreherfäden (20, 30) aufweist,
**dadurch gekennzeichnet,**
daß die Führungselemente als Arme (61, 62; 71, 72) ausgebildet sind, die endseitig Ösen (63, 64; 73,74) zur Durchführung der Dreherfäden (20, 30) aufweisen, wobei die Arme (61, 62; 71, 72) in Achsrichtung des Elektromotors (10) zur Kompensation von Fadenspannungen federnd nachgiebig ausgebildet sind.

2. Vorrichtung nach einem der voranstehenden Ansprüche,
**dadurch gekennzeichnet,**
daß die Arme (61, 62; 71, 72) in Umfangsrichtung steif ausgebildet sind.

3. Vorrichtung nach einem der voranstehenden Ansprüche,
**dadurch gekennzeichnet,**
daß der Rotor des Elektromotors (10) im Bereich seiner Drehachse eine Bohrung (11) zur Durchführung der Dreherfäden (20, 30) aufweist.

4. Vorrichtung nach einem der voranstehenden Ansprüche,
**dadurch gekennzeichnet,**
daß der Arm (61, 62; 71, 72) endseitig hakenförmig gebogen ausgebildet ist, wobei im Bereich der hakenförmigen Biegung die Öse (63, 64; 73, 74) vorgesehen ist.

5. Vorrichtung nach einem der voranstehenden Ansprüche,
**dadurch gekennzeichnet,**
daß die Arme (61, 62; 71, 72) am auf das Gewebe zugerichteten, stirnseitigen Ende des Rotors des Elektromotors (10) angeordnet sind.

6. Vorrichtung nach einem der voranstehenden Ansprüche,
**dadurch gekennzeichnet,**
daß parallel zu den am auf das Gewebe zugerichteten, stirnseitigen Ende angeordneten Arme (61, 62) am gegenüberliegenden stirnseitigen Ende weitere Arme (71, 72) vorgesehen sind.

7. Vorrichtung nach einem der voranstehenden Ansprüche,
**dadurch gekennzeichnet,**
daß der Elektromotor (10) mit dem Rotor derart an der Webmachine angeordnet ist, daß die Rotationsachse parallel oder in einem Winkel bis zu 90 ° zu den Kettfäden (40) verläuft.

8. Vorrichtung nach einem der voranstehenden Ansprüche,
**dadurch gekennzeichnet,**
daß die Arme (61, 62; 71, 72) radial verstellbar an dem Rotor des Elektromotors (10) anbringbar sind.

9. Vorrichtung nach einem der voranstehenden Ansprüche,
**dadurch gekennzeichnet,**
daß die Armlänge der Arme (61, 62; 71, 72) veränderbar ist.

10. Vorrichtung nach Anspruch 3 ,
**dadurch gekennzeichnet,**
daß die Bohrung (11) zur Durchführung der Dreherfäden (20, 30) zentrisch im Rotor angeordnet ist.

11. Vorrichtung nach einem der voranstehenden Ansprüche,
**dadurch gekennzeichnet,**
daß die Arme (61, 62; 71, 72) rechtwinklig zur Rotationsachse des Rotors des Elektromotors (10) radial abstehend an dem Rotor angeordnet sind.

12. Vorrichtung nach einem der voranstehenden Ansprüche,
**dadurch gekennzeichnet,**
daß der Rotor des Elektromotors (10) in seiner Drehrichtung umkehrbar ist.

## Claims

1. Device for producing a leno selvedge, particularly for a loom, including an electromotor (10) with a rotor, whereas the rotor has at least two spaced guide elements for passing the leno threads (20, 30),
**characterized in that** the guide elements are designed as arms (61, 62; 71, 72)) with eyes (63, 64; 73, 74) at their ends for passing the leno threads (20, 30), the arms (61, 62; 71, 72) being elastic and flexible in axial direction of the electromotor (10) in order to compensate the thread tensions.

2. Device according to one of the previous claims,
**characterized in that** the arms (61, 62; 71, 72) are stiff in circumferential direction.

3. Device according to one of the previous claims,
**characterized in that** the rotor of the electromotor (10) has a boring (11) in the area of its rotational axis for passing the leno threads (20, 30).

4. Device according to one of the previous claims,
**characterized in that** the arm (61, 62; 71, 72) is designed at its ends as a hook, whereas the eye (63, 64; 73, 74) is provided in the area of the hook-shaped curve.

5. Device according to one of the previous claims,
**characterized in that** the arms (61, 62; 71, 72) are arranged on the front side of the rotor of the electromotor (10), this side being directed towards the material.

6. Device according to one of the previous claims,
**characterized in that** further arms (71, 72) are provided on the opposite front side parallel to the arms (61, 62) arranged on the front side facing the material.

7. Device according to one of the previous claims,
**characterized in that** the electromotor (10) together with the rotor is arranged onto the loom in such a way that the rotational axis runs either parallel or in an angle of up to 90° to the warp threads (40).

8. Device according to one of the previous claims,
**characterized in that** the arms (61, 62; 71, 72) are mountable onto the rotating element (10) so that they are radially adjustable.

9. Device according to one of the previous claims,
**characterized in that** the length of the arms (61, 62; 71, 72) is changeable.

10. Device according to claim 3,
**characterized in that** the boring (11) for passing the leno threads (20, 30) is arranged centrically in the rotor.

11. Device according to one of the previous claims,
**characterized in that** the arms (61, 62; 71, 72) are arranged on the rotor, being thereby perpendicular to the rotation axis of the rotor of the electromotor (10) and standing radially out.

12. Device according to one of the previous claims,
**characterized in that** the rotating direction of the rotor of the electromotor (10) can be inverted.

## Revendications

1. Dispositif pour former une lisière de gaze, particulièrement pour un métier à tisser comprenant un moteur électrique (10) avec un rotor, le rotor étant pourvu d'au moins deux éléments guide-fil espacés l'un de l'autre pour les fils de tour (20, 30)
**caractérisé en ce que** les éléments guide-fil sont conçus comme des bras (61, 62; 71, 72) pourvus à leurs extrémités d'oeillets guide-fil (63, 64; 73, 74) destinés au guidage des fils de tour (20, 30), lesdits bras (61, 62; 71, 72) étant élastiques et flexibles dans la direction de l'axe du moteur électrique (10) afin qu'ils puissent compenser les tensions des fils.

2. Dispositif selon la revendication précédente,
**caractérisé en ce que** les bras (61, 62; 71, 72) sont rigides sur leur pourtour.

3. Dispositif selon l'une des revendications précédentes,
**caractérisé en ce que** le rotor du moteur électrique (10) est pourvu sur son axe de rotation d'une perforation (11) destinée à y passer les fils de tour (20, 30).

4. Dispositif selon l'une des revendications précédentes,
**caractérisé en ce que** le bras (61, 62; 71, 72) a reçu la forme d'un crochet, l'oeillet (63, 64; 73, 74) étant prévu dans la région de la courbe en forme de crochet.

5. Dispositif selon l'une des revendications précédentes,
**caractérisé en ce que** les bras (61, 62; 71, 72) sont disposés sur l'extrémité frontale du rotor du moteur électrique (10) faisant face au tissu.

6. Dispositif selon l'une des revendications précédentes,
**caractérisé en ce que,** parallèlement aux bras (61, 62) placés à l'extrémité frontale faisant face au tissu, des bras supplémentaires (71, 72) sont prévus sur le côté frontal opposé.

7. Dispositif selon l'une des revendications précédentes,
**caractérisé en ce que** le moteur électrique (10) est installé avec son rotor sur la machine à tisser de telle sorte que l'axe de rotation est soit parallèle, soit à un angle de jusqu'à 90° par rapport aux fils de chaîne (40).

8. Dispositif selon l'une des revendications précédentes,
**caractérisé en ce que** les bras (61, 62; 71, 72) peuvent être placés sur le rotor du moteur électrique (10) de façon à être radialement réglables.

9. Dispositif selon l'une des revendications précédentes,
**caractérisé en ce que** la longueur des bras (61, 62; 71, 72) est variable.

10. Dispositif selon la revendication 3,
**caractérisé en ce que** la perforation (11) destinée à y passer les fils de tour (20, 30) se trouve au centre du rotor.

11. Dispositif selon l'une des revendications précédentes,
**caractérisé en ce que** les bras (61, 62; 71, 72) sont placés sur le rotor à angle droit par rapport à l'axe de rotation du rotor du moteur électrique (10) et s'en détachent radialement.

12. Dispositif selon l'une des revendications précédentes,
**caractérisé en ce que** le sens de marche du rotor du moteur électrique (10) peut être inverti.
